# EUROPÄISCHE PATENTSCHRIFT

(11) **EP 0 001 826 B1**
(45) Veröffentlichungstag und Bekanntmachung des Hinweises auf die Patenterteilung: **17.09.1980**
(21) Anmeldenummer: 78101267.9
(22) Anmeldetag: 31.10.1978
(51) Int. Cl.: F24H 9/20, F24D 3/02

(54) **Warmwasser-Heizungsanlage**
Hot-water heating system
Installation de chauffage à eau chaude

(30) Priorität: 09.11.1977 DE 2750098
(43) Veröffentlichungstag der Anmeldung: 16.05.1979
(73) Patentinhaber: HANS SASSERATH & CO KG, D-41352 Korschenbroich (DE)
(72) Erfinder: Hecking, Willi, D-4050 Mönchengladbach-2 (DE); Sasserath, Arend, D-4050 Mönchengladbach-2 (DE)
(74) Vertreter: Weisse, Jürgen, Dipl.-Phys. Patentanwalt

## Beschreibung

Die Erfindung betrifft eine Warmwasser-Heizungsanlage enthaltend: einen Warmwassererzeuger, der eine elektrisch über einen Steuerkreis einschaltbare Wärmequelle aufweist, einen Heizkreis mit Vorlauf, Heizkörper und Rücklauf, wobei an den Heizkörpern temperaturgesteuerte Heizkörperventile vorgesehen sind, durch welche der Wasserdurchfluß durch die einzelnen Heizkörper in Abhängigkeit von den Raumtemperaturen und den an den Heizkörperventilen jeweils eingestellten Sollwerten regelbar ist, eine Umlaufpumpe zwischen Warmwassererzeuger und Vorlauf und eine auf den Differenzdruck zwischen Vorlauf und Rücklauf ansprechende Vorrichtung.

Bei einer solchen Warmwasser-Heizungsanlage ist der Warmwassererzeuger üblicherweise ein Heizkessel. Die Wärmequelle ist ein Ölbrenner mit einem Brennermotor, wobei der Ölbrenner und der Brennermotor über den Steuerkreis ein- und ausschaltbar ist. Ein Temperaturfühler spricht üblicherweise auf die Temperatur des dem Heizkreis zugeführten Wassers, die "Vorlauftemperatur" an, also bei einem Heizkessel auf die Temperatur des Kesselwassers. Diese Temperatur wird dadurch auf einen konstanten Wert geregelt, daß der Regelkontakt des Temperaturfühlers in dem Steuerkreis des Ölbrenners liegt und so den Ölbrenner bei Unterschreiten eines unteren Grenzwertes der Kesselwasser-Temperatur ein- und bei Überschreiten eines oberen Grenzwertes ausschaltet.

Um den unterschiedlichen Wärmebedarf in den verschiedenen Räumen eines Gebäudes oder einer Wohnung zu berücksichtigen, sind an den einzelnen Heizkörpern temperaturgesteuerte Heizkörperventile ("Thermostatventile") bekannt, welche den Durchfluß des warmen Heizwassers durch jeden einzelnen Heizkörper nach Maßgabe eines an dem Heizkörperventil eingestellten Temperatursollwertes mehr oder weniger stark drosseln. Damit ändert sich der resultierende Strömungswiderstand des Heizungssystems in Abhängigkeit von dem durch die Einstellung der Heizkörperventile und z.B. durch die Außentemperature oder Sonneneinstrahlung vorgegebenen Wärmebedarf.

Die Umlaufpumpe würde dabei versuchen, im wesentlichen unverändert die gleiche Wassermenge durch das gedrosselte Heizungssystem zu drücken, wobei der Druck zwischen Vorlauf und Rücklauf entsprechend ansteigen würde. Das wäre aber nicht der durch die temperaturgesteuerten Heizkörperventile angestrebte Effekt, da durch die Drosselung gerade weniger Wasser mit der geregelten Vorlauftemperatur durch das Heizungssystem fließen soll. Auch würden sich bei geringem Wärmebedarf und stark gedrosselten Heizkörperventilen unerwünschte Strömungsgeräusche ergeben. Aus diesem Grunde ist zwischen Vorlauf und Rücklauf ein Differenzdruckregler vorgesehen. Dieser enthält ein Überströmventil, das bei Überschreiten eines vorgegebenen Ansprechpunktes des Differenzdruckes öffnet und eine Kurzschlußverbindung zwischen Vorlauf und Rücklauf an dem Heizungssystem vorbei mehr oder weniger freigibt. Das Uberströmventil ist von dem Differenzdruck gesteuert, und bei einem Ansteigen des Differenzdruckes wird das Überströmventil entsprechend weiter geöffnet. . Dadurch wird der Differenzdruck zwischen Vorlauf und Rücklauf im wesentlichen konstant gehalten, so daß eine Drosselung des Durchganges durch die temperaturgesteuerten Heizkörperventile eine entsprechende Verminderung des durch das Heizungssystem fließenden und Wärme an die Raumluft abgebenden warmen Heizwassers mit sich bringt. Ein dazu etwa komplementärer Anteil des Heizwassers strömt über die Kurzschlußleitung ohne Wärmeabgabe unmittelbar zum Rücklauf zurück.

Diese bekannten Warmwasser-Heizungsanlagen haben noch verschiedene Nachteile:
Das Kesselwasser wird über den Temperaturfühler auf einer festen Temperatur gehalten. Diese Temperatur muß auf den höchsten zu erwartenden Wärmebedarf abgestellt werden, obwohl ein solch hoher Wärmebedarf nur an wenigen Tagen im Jahr auftritt. Somit steht während neunzig Prozent der Betriebszeit am Vorlauf eine Temperatur das Heizwassers zur Verfügung, die wesentlich höher ist als sie benötigt wird. Der Wasserdurchfluß durch die Heizkörper muß daher sehr stark gedrosselt werden, um mit dem heißen Heizwasser eine dem geringen Wärmebedarf entsprechende Wärmeabgabe zu erzielen. Die temperaturgesteuerten Heizkörperventile sind daher in einer Stellung, die sehr nahe an der Schließstellung liegt, in welcher sich die durchströmende Heizwassermenge schon bei kleinen Bewegungen des Heizkörperventils sehr stark ändert. Das Heizwasser tritt nur stoßweise in relativ geringen Mengen in die Heizkörper ein, wo sich das heiße Wasser zunächst im oberen Teil jedes Heizkörpers sammelt. Im unteren Teil jedes Heizkörpers befindet sich jeweils das kühlere Wasser, das seine Wärme schon abgegeben hat und nach unten absinkt. Es ergibt sich somit ein erheblicher Temperaturgradient am Heizkörper. Der Heizkörper ist im oberen Teil sehr heiß und unten kühl. Die Wärmeabgabe und damit die Raumtemperatur ist infolge der Regelschwingungen, welche durch die starke Abhängigkeit des Heizwasserdurchflusses von der Stellung des Heizkörperventils hervorgerufen werden, starken Schwankungen unterworfen. Da das die Behaglichkeit beeinträchtigt, ist der Benutzer in der Praxis geneigt, eine höhere Raumtemperatur vorzugeben. Das wirkt sich negativ auf die Wirtschaftlichkeit der Anlage aus.

Es ist bekannt, die Heizungsanlage in zwei einzeln geregelte Kreise aufzuteilen. In einem Kesselkreis wird in der beschriebenen Weise die Temperatur des Heizwassers auf einem konstanten Wert gehalten. In einem Heizkreis wird die Temperatur des Heizwassers durch eine auf die Außentemperatur ansprechende Steuervorrichtung an die jeweiligen Witterungsverhältnisse angepaßt. Die Temperatur des Heizwassers im Heizkreis ist daher bei hohen Außentemperaturen und geringem Wärmebedarf geringer und bei niedrigen Außentemperaturen höher. Es ist also schon die Temperatur des in den Heizkörpern fließenden Heizwassers ungefähr an den Wärmebedarf angepaßt. Die Regelung der Raumtemperatur in den einzelnen Räumen erfolgt ebenfalls über temperaturgesteuerte Heizkörperventile. Wegen der Anpassung der Temperatur des Heizwassers an den Wärmebedarf arbeiten diese Heizkörperventile nicht mehr in der Nähe ihrer Schließstellung und gewährleisten einen ausreichenden Durchfluß von Heizwasser durch die Heizkörper, so daß die Heizkörper gleichmäßig durchströmt und gleichmäßig erwärmt werden.

Auch diese bekannte Anordnung weist noch Nachteile auf.

Einmal erfordert die Anordnung natürlich einen erheblichen zusätzlichen Aufwand mit zwei getrennt regelbaren Kreisen und einem Außentemperaturfühler. Es ist weiterhin erforderlich, die Vorsteuerung der Temperatur des Heizwassers im Heizkreis in Abhängigkeit von der Außentemperatur richtig an die jeweiligen örtlichen Gegebenheiten anzupassen. Das erfordert eine sorgfältige Einstellung.

Schließlich ergeben sich immer noch Schwierigkeiten im Kesselkreis. Dort wird bei der bekannten Heizungsanlage nach wie vor Heizwasser bereitgestellt, dessen Temperatur auf den maximal zu erwartenden Wärmebedarf abgestellt ist, der an wenigen Tagen im Jahr tatsächlich auftritt. Dadurch werden die Wärmeverluste durch den Kessel und die Rohrleitungen unnötig hoch. Weiterhin wird bei geringem Wärmebedarf nach Einschaltung des Brenners die Temperatur des Kesselwassers jeweils sehr schnell wieder auf den Sollwert erhöht, so daß der Brenner sehr häufig schaltet. Durch den bei jedem Anfahren entstehenden Ruß verschmutzt der Kessel verhältnismäßig schnell. Sein Wirkungsgrad sinkt damit sehr - schnell ab.

Der Erfindung liegt die Aufgabe zugrunde, eine Warmwasser-Heizungsanlage der eingangs definierten Art so auszubilden, daß mit möglichst geringem Aufwand eine Anpassung der Temperatur des Heizwassers an den Wärmebedarf erfolgt.

Erfindungsgemäß wird diese Aufgabe dadurch gelöst, daß an der auf den Differenzdruck ansprechenden Vorrichtung ein Schaltkontakt vorgesehen ist, der öffnet, wenn der Differenzdruck einen vorgegebenen Ansprechpunkt überschreitet, und daß dieser Schaltkontakt im Steuerkreis der Wärmequelle liegt.

Es wird bei der Erfindung die Tatsache ausgenutzt, daß der Differenzdruck unter den Ansprechpunkt absinkt, wenn die Heizkörperventile hinreichend weit geöffnet sind, um einen stetigen Durchfluß von Heizwasser durch die Heizkörper zu gewährleisten. Wenn die Heizwassertemperatur für den auftretenden Wärmebedarf zu hoch ist, dann gehen die Heizkörperventile infolge des Anstiegs der Raumtemperatur in eine stärker gedrosselte Stellung. Das wiederum bedingt einen Anstieg des Differenzdrucks zwischen Vorlauf und Rücklauf und damit ein Überschreiten des Ansprechpunktes der auf den Differenzdruck ansprechenden Vorrichtung. Dadurch wird der an der Vorrichtung vorgesehene Schaltkontakt geöffnet. Damit wird der Steuerkreis geöffnet und die Wärmequelle, z.B. ein Ölbrenner, abgeschaltet. Die Temperatur des Heizwassers sinkt jetzt ab. Um den Wärmebedarf zu decken und die gewählte Raumtemperatur aufrechtzuerhalten, müssen daher die temperaturgesteuerten Heizkörperventile weiter offnen, so daß wieder ein stärkerer Strom des nunmehr kühleren Heizwassers durch die Heizkörper fließt. Schließlich wird die Temperatur des Heizwassers soweit abgesunken sein, daß die temperaturgesteuerten Heizkörperventile zur Deckung des vorgegebenen Wärmebedarfs wieder in ihrem optimalen Arbeitsbereich arbeiten. Damit ist der resultierende Strömungswiderstand des Heizkreises und somit auch der Differenzdruck zwischen Vorlauf und Rücklauf soweit abgesunken, daß der Ansprechpunkt der Vorrichtung wieder unterschritten wird. Das bedingt wieder ein Schließen des an dem Differenzdruckregler vorgesehenen Schaltkontaktes und, da der Regelkontakt bei der abgesenkten Temperatur des Heizwassers sowieso geschlossen ist, ein Wiedereinschalten der Wärmequelle.

Bei der-Warmwasser-Heizungsanlage nach der Erfindung wird somit durch Öffnen und Schließen des an der besagten Vorrichtung vorgesehenen Schaltkontaktes die Temperatur des Heizwassers auf einem solchen Wert gehalten, daß die temperaturgesteuerten Heizkörperventile in einem günstigen Arbeitsbereich arbeiten. Wenn die Heizkörperventile nämlich in diesem Bereich arbeiten, liegt der Differenzdruck unterhalb des Ansprechpunktes. Das Einschalten der Wärmequelle bewirkt eine Erhöhung der Temperatur des Heizwassers und damit der Raumtemperatur, was wieder eine Schließbewegung der Heizkörperventile und damit ein Überschreiten des Ansprechpunktes und Öffnen des Schaltkontaktes einleitet. Es wird so durch einen einfachen zusätzlichen Schaltkontakt eine Anpassung der Temperatur des Heizwassers an den Wärmebedarf erzielt und damit eine einwandfreie Temperaturregelung ohne die vorstehend geschilderten Nachteile erhalten.

Weitere Ausgestaltungen der Erfindung sind Gegenstand der Unteransprüche.

Die Erfindung ist nachstehend an einigen Ausführungsbeispielen unter Bezugnahme auf die zugehörigen Zeichnungen näher erläutert:
Fig. 1 zeigt schematisch ein elektrisches Blockschaltbild der einfachsten Ausführungsform der Erfindung.
Fig. 2 zeigt eine Abwandlung der Schaltungsanordnung von Fig. 1, welche eine Absenkung der Heizwassertemperatur während der Nachtzeit gestattet.
Fig. 3 zeigt schematisch den Aufbau der Warmwasser-Heizungsanlage.
Fig. 4 zeigt ein Blockschaltbild ähnlich Fig. 1 für eine Warmwasser-Heizungsanlage mit Wärmeaustauscher für die Erwärmung von Brauchwasser.
Fig. 5 zeigt ein Blockschaltbild ähnlich Fig. 4, wobei sowohl die Erwärmung von Brauchwasser als auch eine Absenkung der Heizwassertemperatur während der Nachtzeit vorgesehen ist.
Fig. 6 zeigt schematisch - ähnlich Fig. 3 - den Aufbau der Warmwasser-Heizungsanlage mit der Schaltung von Fig. 5.

In Fig. 3 ist mit 10 ein Heizkessel bezeichnet, der einen Warmwassererzeuger darstellt und einen Ölbrenner 12 als Wärmequelle aufweist. An dem Heizkessel 10 ist ein erster Temperaturfühler 14 vorgesehen, der auf die Temperatur des Heizwassers anspricht und durch den ein Regelkontakt 16 (Fig. 1) betätigbar ist. Der Temperaturfühler 14 kann so eingestellt sein, daß er den Regelkontakt 16 bei einer Temperatur von 80°C öffnet, während der Regelkontakt 16 unterhalb dieser Temperatur geschlossen bleibt. Es ist weiterhin an dem Heizkessel 10 ein zweiter Temperaturfühler 18 vorgesehen, durch dan ein Schaltkontakt 20 betätigbar ist. Der zweite Temperaturfühler 18 öffnet den Schaltkontakt 20 bei einer Temperatur von 105°C und wirkt als Temperaturbegrenzer. Mit 22 ist ein an dem Heizkessel 10 vorgesehenes Sicherheitsventil bezeichnet.

Der Heizkessel 10 steht über eine Umlaufpumpe 24 mit einem Vorlauf 26 in Verbindung. Zwischen Heizkessel 10 und Umlaufpumpe 24 ist ein übliches Druckausgleichsgefäß 28 angeschlossen. Ein Rücklauf ist mit 30 bezeichnet, während die Heizkörper oder Radiatoren, die zwischen Vorlauf 26 und Rücklauf 30 liegen, durch einen Wärmeverbraucher 32 symbolisiert sind. Vorlauf 26, Heizkörper 32 und Rücklauf 30 bilden einen Heizkreis 34. Jedem Heizkörper 32 ist ein temperaturgesteuertes Heizkörperventil 36 vorgeschaltet, das von einem auf die Raumtemperatur ansprechenden Temperaturfühler 38 mehr oder weniger geöffnet wird. Wenn die Raumtemperatur sinkt, wird das Heizkörperventil 36 weiter geöffnet, um mehr Heizwasser durch den betreffenden Heizkörper zu leiten, wenn die Raumtemperatur steigt, wird das Heizkörperventil 36 stärker gedrosselt.

Zwischen Vorlauf 26 und Rücklauf 30 liegt ein Differenzdruckregler 40. Der Differenzdruckregler 40 enthält ein von dem Differenzdruck gesteuertes Überströmventil 42, welches in einer zwischen Vorlauf 26 und Rücklauf 30 verlaufenden, die Heizkörper 32 umgehenden Kurzschlußleitung 44 angeordnet ist. Das Überströmventil 42 ist bei niedrigen Differenzdrücken zwischen Vorlauf 26 und Rücklauf 30 geschlossen und beginnt bei einem vorgegebenen Ansprechenpunkt des Differenzdruckes zu öffnen. Das Überströmventil 42 öffnet dann umso weiter, je höher der Differenzdruck wird. Damit wird der Differenzdruck im wesentlichen konstant gehalten, und zwar unabhängig davon, wie weit die temperaturgesteuerten Heizkörperventile 36 geöffnet sind. Wenn die temperturgesteuerten Heizkörperventile 36 bei geringem Wärmebedarf den Heizwasserumlauf durch die Heizkörper oder einen Teil der Heizkörper 32 drosseln, fließt ein Teil der Fördermenge der Umlaufpumpe 24 über die Kurzschlußleitung 44 unmittelbar zum Rücklauf.

Das ist die eingangs geschilderte bekannte Funktion der Warmwasser-Heizungsanlage.

Nach der Erfindung ist nun an dem Differenzdruckregler 40 ein Schaltkontakt 46 vorgesehen, der geschlossen ist, wenn sich das Uberströmventil 42 in seiner Schließstellung (oder einer geeigneten vorgegebenen Stellung) befindet, und öffnet, wenn sich Überströmventil 42 aus dieser Stellung in eine Offenstellung bewegt. Wie aus Fig. 1 ersichtlich ist und in Fig. 3 durch die gestrichelte Linie 48 angedeutet wird, liegt der Schaltkontakt. 46 in Reihe mit dem Schaltkontakt 20 des Temperaturbegrenzers und dem Regelkontakt 16 im Steuerkreis 50 des Ölbrenners 12.

Wenn also das Überströmventil 42 öffnet, weil die Temperatur des Heizwassers für den bestehenden Wärmebedarf zu hoch ist und daher die Heizkörperventile 36 über ihren optimalen Arbeitsbereich hinaus gedrosselt werden, dann bewirkt das eine Abschaltung des Ölbrenners 12. Als die auf den Differenzdruck ansprechende Vorrichtung dient hier der üblicherweise sowieso vorhandene Differenzdruckregler, der nur mit einem zusätzlichen Schaltkontakt ausgestattet zu werden braucht.

Fig. 3 zeigt auch noch in Verbindung mit Fig. 2 eine Variante der beschriebenen Anordnung, welche eine Absenkung der Temperatur des Heizwassers während der Nachtzeit gestattet.

Bei der Ausführung nach Fig. 2 ist parallel zu dem Differenzdruckregler 40 ein Differenzdruckschalter 52 zwischen Vorlauf 26 und Rücklauf 30 angeordnet. Der Differenzdruckschalter 52 öffnet bei Überschreiten eines vorgegebenen Ansprechpunktes des Differenzdruckes einen weiteren Schaltkontakt 54, wobei der Ansprechpunkt des Differenzdruckschalters 52 unterhalb des vorerwähnten Ansprechpunktes des Differenzdruckreglers 40 ist. Der Schaltkontakt 54 des Differenzdruckschalters 52 liegt in Reihe mit dem Schaltkontakt 46 des Differenzdruckreglers 40 im Steuerkreis 50 des ÖIbrenners 12. Zu dem Schaltkontakt 54 des Differenzdruckschalters 52 ist der Schaltkontakt 56 einer Schaltuhr 58 parallelgeschaltet. In Fig. 3 ist das durch die gestrichelte Linie 60 bzw. 62 angedeutet.

Bei Tagbetrieb ist der Schaltkontakt 54 des Differenzdruckschalters 52 durch den geschlossenen Schaltkontakt 56 der Schaltuhr 58 überbrückt. Der Schaltzustand des Schaltkontaktes 54 hat dann keinen Einfluß auf die Temperaturregelung und die Temperatur des Heizwassers wird in der beschriebenen Weise durch den Differenzdruckregler 40 und den Schaltkontakt 46 bestimmt.

Wenn dagegen während der Nachtzeit der Schaltkontakt 56 geöffnet ist, dann wird der Brenner jeweils schon abgeschaltet, wenn der Differenzdruck den niedrigeren Ansprechpunkt des Differenzdruckschalters übersteigt, die temperaturgesteuerten Heizkörperventile also weniger weit geschlossen sind als zum Ansprechen des Differenzdruckreglers 40 und' Öffnen des Überströmventils 42 erforderlich ist. Dadurch wird während der Nachtzeit die Temperatur des umlaufenden Heizwassers abgesenkt, wobei sich eine mittlere Raumtemperatur einstellt, bei welcher die Heizkörperventile weiter geöffnet sind, die also niedriger ist als die bei Tagbetrieb eingeregelte Raumtemperatur.

Fig. 6 zeigt eine Warmwasser-Heizungsanlage, die gleichzeitig für die Bereitung von warmen Brauchwasser eingerichtet ist. Entsprechende Teile sind in Fig. 6 mit den gleichen Bezugszeichen versehen wie in Fig. 3 und nachstehend nicht noch einmal beschrieben.

Bei der Ausführung nach Fig. 6 ist als Warmwasserbereiter zur Bereitung von warmem Brauchwasser ein vom Heizwasser durchflossener Wärmeaustauscher 64 vorgesehen, der in Reihe mit einem thermostatisch gesteuerten Ventil 66 zwischen Vorlauf 26 und Rücklauf 30 angeordnet ist. Das Ventil 66 wird durch einen Wärmefühler 68 in Abhängigkeit von der Brauchwassertemperatur in Wärmeaustauscher 64 gesteuert.

Wie aus Fig. 4 ersichtlich ist, ist zusammen mit dem thermostatisch gesteuerten Ventil 66 ein zweiter Schaltkontakt 70 steuerbar, der parallel zu dem Schaltkontakt 46 der auf den Differenzdruck ansprechenden Vorrichtung, nämlich des Differenzdruckregiers 40, im Steuerkreis 50 liegt und bei vollem Öffnen des Ventils 66 schließt.

Wenn bei dieser Anordnung der Wärmebedarf des Heizkreises 34 gering ist und das Überströmventil 42 des Differenzdruckreglers 40 öffnet, so daß der Ölbrenner 12 über den Kontakt 46 abgeschaltet wird, dann erfolgt die Ein- und Ausschaltung des Ölbrenners 12 nach Maßgabe des Wärmebedarfs im Wärmeaustauscher 64. Sinkt die Brauchwassertemperatur im Wärmeaustauscher 64, sei es durch Wärmeverluste, sei es durch Zapfen von Brauchwasser, ab, so öffnet der Wärmefühler 68 das Ventil 66, um in stärkerem Maße Heizwasser durch den Wärmeaustauscher 64 zu leiten und die Brauchwassertemperatur auf dem gewünschten Wert zu halten. Dabei schließt der Schaltkontakt 70, wodurch auch bei geöffnetem Schaltkontakt 46 der Ölbrenner 12 eingeschaltet wird. Vorteilhafterweise öffnet nach Beendigung des Zapfvorganges der Schaltkontakt 70 jeweils vor dem vollständigen Schließen des Ventils 66 und schaltet damit den Ölbrenner 12 ab. Dann wird nämlich die in dem umlaufenden Heizwasser gespeicherte Restwärme noch auf das Brauchwasser im Wärmeaustauscher 64 übertragen.

Bei der Schaltung nach Fig. 5 wird der Wärmeaustauscher 64 mit dem Schaltkontakt 70 gleichzeitig benutzt, um eine Absenkung der Temperatur des Heizwassers während der Nachtzeit zu erreichen.

Bei dieser Anordnung ist im Steuerkreis 50 mit dem Schaltkontakt 46 der auf den Differenzdruck ansprechenden Vorrichtung, d.h. des Differenzdruckreglers 40, der Schaltkontakt 56 einer Schaltuhr 58 in Reihe geschaltet. Der zusammen mit dem thermostatisch gesteuerten Ventil 66 gesteuerte zweite Schaltkontakt 70 ist parallel zu dieser Reihenschaltung geschaltet.

Diese Schaltung arbeitet wie folgt:
Bei Tagbetrieb ist der Schaltkontakt 56 der Schaltuhr 58 geschlossen. Es ergibt sich dann die Schaltung und Wirkungsweise von Fig. 4. Bei Nachbetrieb öffnet der Schaltkontakt 56, so daß über den Differenzdruckregler 40 keine Einschaltung des Ölbrenners 12 mehr erfolgt. Damit hat auch die Stellung der Heizkörperventile keinen Einfluß mehr auf die Temperaturregelung des Heizwassers. Die Ein- und Ausschaltung des Ölbrenners 12 erfolgt jetzt durch den Schaltkontakt 70, d.h. so, daß stets eine vorgegebene Temperatur des Brauchwassers gehalten wird. Da die Brauchwassertemperatur wesentlich niedriger ist als die normale Heizwassertemperatur, erfolgt auch hier eine Absenkung der Temperatur des umlaufenden Heizwassers.

## Patentansprüche

1. Warmwasser-Heinzungsanlage enthaltend: einen Warmwassererzeuger (10), der eine elektrisch über einen Steuerkreis (50) einschaltbare Wärmequelle (12) aufweist, einen Heizkreis (34) mit Vorlauf (26), Heizkörpern (32) und Rücklauf (30), wobei an den Heizkörpern (32) temperaturgesteuerte Heizkörperventile (36) vorgesehen sind, durch welche der Wasserdurchfluß durch die einzelnen Heizkörper in Abhängigkeit von den Raumtemperaturen und den an den Heizkörperventilen (36) jeweils eingestellten Sollwerten regelbar ist, eine Umlaufpumpe (24) zwischen Warmwassererzeuger (10) und Vorlauf (26) und eine auf den Differenzdruck zwischen Vorlauf (26) und Rücklauf (30) ansprechende Vorrichtung (40), dadurch gekennzeichnet, daß an der auf den Differenzdruck ansprechenden Vorrichtung (40) ein Schaltkontakt (46) vorgesehen ist, der öffnet, wenn der Differenzdruck einen vorgegebenen Ansprechpunkt überschreitet, und daß dieser Schaltkontakt (46) im Steuerkreis (50) der Wärmequelle (12) liegt.

2. Warmwasser-Heizungsanlage nach Anspruch 1, dadurch gekennzeichnet, daß die auf den Differenzdruck ansprechende Vorrichtung (40) ein Differenzdruckregler ist, der zwischen Vorlauf (26) und Rücklauf (30) geschaltet ist und ein Überströmventil (42) aufweist und durch den in Abhängigkeit vom Differenzdruck zwischen Vorlauf (26) und Rücklauf (30) bei Überschreiten des besagten Ansprechpunktes eine parallel zu den Heizkörpern (32) liegende Kurzschlußverbindung mehr oder weniger freigebbar ist, und daß der Schaltkontakt (46) bei geschlossenem Über- .strömventil (42) geschlossen ist und bei Öffnen desselben ebenfalls öffnet.

3. Warmwasser-Heizungsanlage nach Anspruch 2, dadurch gekennzeichnet, daß im Steuerkreis (50) weiterhin der Regelkontakt (16) eines auf die Vorlauftemperatur ansprechenden Temperaturfühlers (14) liegt.

4. Warmwasser-Heizungsanlage nach einem der Ansprüche 1 bis 3, dadurch gekennzeichnet,
daß als Warmwasserbereiter zur Bereitung von warmem Brauchwasser ein von dem Heizwasser durchflossener Wärmeaustauscher (64) in Reihe mit einem thermostatisch gesteuerten Ventil (64) zwischen Vorlauf (26) und Rücklauf (30) angeordnet ist, wobei das Ventil (66) von der Brauchwassertemperatur im Wärmeaustauscher (64) gesteuert wird, und daß zusammen mit dem thermostatisch gesteuerten Ventil (66) ein zweiter Schaltkontakt (70) steuerbar ist, der parallel zu dem Schaltkontakt (46) der auf den Differenzdruck ansprechenden Vorrichtung (40) im Steuerkreis (50) liegt und bei vollem Öffnen des Ventils (66) schließt.

5. Warmwasser-Heizungsanlage nach Anspruch 4, dadurch gekennzeichnet, daß der zweite Schaltkontakt (70) vor dem vollständigen Schließen des thermostatisch gesteuerten Ventils (66) öffnet.

6. Warmwasser-Heizungsanlage nach Anspruch 2 oder 3, dadurch gekennzeichnet, daß parallel zu dem Differenzdruckregler (40) ein Differenzdruckschalter (52) zwischen Vorlauf (26) und Rücklauf (30) angeordnet ist, der bei Überschreiten eines vorgegebenen Ansprechpunktes des Differenzdrucks einen weiteren Schaltkontakt (54) öffnet, wobei der Ansprechpunkt des Differenzdruckschalters (52) unterhalb des Ansprechpunktes des Differenzdruckreglers (40) liegt, daß der Schaltkontakt (54) des Differenzdruckschalters (52) in Reihe mit dem Schaltkontakt (46) des Differenzdruckreglers (40) liegt und daß zu dem Schaltkontakt (54) des Differenzdruckschalters (52) der Schaltkontakt (56) einer Schaltuhr (58) parallelgeschaltet ist.

7. Warmwasser-Heizungsanlage nach Anspruch 4, dadurch gekennzeichnet, daß mit dem Schaltkontakt (46) der auf den Differenzdruck ansprechenden Vorrichtung (40) der Schaltkontakt (56) einer Schaltuhr (58) in Reihe liegt, und daß der zusammen mit dem thermostatisch gesteuerten Ventil (66) gesteuerte zweite Schaltkontakt (70) parallel zu dieser Reihenschaltung geschaltet ist.

## Claims

1. Hot water heating plant comprising a hot water generator (10) including a heat source (12) designed to be energized electrically by means of a control circuit (50), comprising further a heating loop (34) including a forward duct (26), heaters (32) and a return duct (30), a temperature controlled heater valve (36) being provided at each one of said heaters (32) and being designed to adjust the flow rate of water through the respective heater as a function of room temperature and of respective set points as set at the respective heater valve (36), and comprising a circulation pump (24) interposed intermediate said hot water generator (10) and said forward duct (26) and means (40) responsive to the pressure difference existing between said forward duct (26) and said return duct (30), characterized in that the means (40) responsive to the pressure difference include a switch contact (46) designed to open when the pressure difference exceeds a predetermined response point value and that said switch contact (46) is connected to form a member of the control circuit (50) for the heat source (12).

2. Hot water heating plant as in Claim 1 characterized in that the means (40) responsive to the pressure difference is an automatic pressure differential controller interconnected intermediate the forward duct (26) and the return duct (30), said automatic pressure differential controller comprising an overflow valve (42) and being adapted to more or lesss clear a short-circuiting line connected in parallel to the heaters (12) as a function of the pressure difference between the forward duct (26) and the return duct (30), if said response point value is exceeded, and that the switch contact (46) is closed when said overflow valve (42) is closed and opens when the same opens.

3. Hot water heating plant as in Claim 2 characterized in that furthermore the regulating contact (16) of a temperature sensor (14) responding to the temperature in the forward duct is connected to form a member in the control circuit (50).

4. Hot water heating plant as in any one of Claims 1 to 3 characterized in that a heat- exchanger (64) is arranged in series with a thermostatically controlled valve (66) and connected in between the forward duct (26) and the return duct (30), said heat exchanger (64) being passed through by the hot water for the preparation of heated service water and said valve (66) being controlled by the service water temperature in said heat exchanger (64) and that a second switch contact (70) is arranged to be controlled in conjunction with said thermostatically controlled valve (66), said second switch contact being connected in the control circuit (50) in parallel to the switch contact (46) of the means (40) responsive to the pressure difference and being adapted to close when the valve (66) is being fully opened.

5. Hot water heating plant as in Claim 4 characterized in that the second switch contact (70) is adapted to open prior to complete closure of the thermostatically controlled valve (66).

6. Hot water heating plant as in Claim 2 or in Claim 3 characterized in that a pressure differential switch (52) is interconnected between the forward duct (26) and the return duct (30) in parallel to the automatic pressure differential controller (40), said pressure differential switch opening a further switch contact (54) when a predetermined response point value of the pressure difference is exceeded which response point value for said pressure differential switch (52) is lower than the response point vafue for the automatic pressure differential controller (40), that the switch contact (54) of said pressure differential switch (52) is connected in series with the switch contact (46) of said automatic pressure differential controller (40) and that the switch contact (56) of a time switch (58) is connected in parallel to the switch contact (54) of said pressure differential switch (52).

7. Hot water heating plant as in Claim 4 characterized in that the switch contact (56) of a time switch (58) is connected in series with the switch contact (46) of the means (40) responsive to the pressure difference and that the second switch contact (70) controlled in conjunction with the thermostatically controlled valve (66) is connected in parallel to the aforementioned series-connected system.

## Revendications

1. Installation de chauffage à eau chaude comprenant: un appareil de production d'eau chaude (10), qui comporte une source de chaleur (12) pouvant être mise en marche électriquement au moyen d'un circuit de commande (50), un circuit de chauffage (34) avec conduite de départ (26), radiateurs (32), et conduite de retour (30), des vannes thermostatiques (36) commandées par la température étant prévues sur les radiateurs (32), et permettant le réglage du débit d'eau dans les radiateurs individuels en fonction des températures ambiantes et des valeurs de consigne réglées sur les vannes thermostatiques (36), une pompe de circulation (24) entre l'appareil de production d'eau chaude (10) et la conduite de départ (26), et un dispositif (40) réagissant à la pression différentielle entre la conduite de départ (26) et la conduite de retour (30), charactérisée en ce que sur le dispositif (40) réagissant à la pression différentielle est prévu un contact de commutation (46), qui ouvre lorsque la pression differentielle dépasse une valeur de fonctionnement prédéterminée, et en ce que ce contact de commutation (46) se trouve dans le circuit de commande (50) de la source de chaleur (12).

2. Installation de chauffage à eau chaude suivant la revendication 1, charactérisée en ce que le dispositif (40) réagissant à la pression différentielle est un régulateur de pression différentielle, qui est monté entre la conduite de départ (26) et la conduite de retour (30), et qui est pourvu d'une vanne de trop-plein (42), et par lequel, en fonction de la pression différentielle entre la conduite de départ (26) et la conduite de retour (30), lors d'un dépassement de la valeur de fonctionnement considérée, une liaison de court-circuit s'étandant parallèlement aux radiateurs (32) peut être plus ou moins ouverte, et en ce que le contact de commutation (46) est fermé lorsque la vanne de trop-plein (42) est fermée, et s'ouvre également lorsque cette dernière s'ouvre.

3. Installation de chauffage à eau chaude suivant la revendication 2, charactérisée en ce que dans le circuit de commande (50) est, en outre, disposé le contact de réglage (16) d'un capteur de température (14) réagissant à la température de la conduite de départ.

4. Installation de chauffage à eau chaude suivant l'une quelconque des revendications 1 à 3, charactérisée en ce que, comme dispositif de production d'eau chaude pour la production d'eau chaude sanitaire, est prévu un échangeur de chaleur (64), traversé par l'eau chaude, -monté en série avec une vanne (66) commandée thermostatiquement, entre la conduite de départ (26) et la conduite de retour (30), la vanne (66) étant commandée par la température d'eau sanitaire dans l'échangeur de chaleur (64), et en ce que, ensemble avec la vanne (66) commandée thermostatiquement, un deuxième contact de commutation (70) peut être commandé, ce contact (70) étant mont é parallèlement, dans le circuit de commande (50), au contact de commutation (46) du dispositif (40) réagissant à la pression différentielle, et fermant lorsque la vanne (66) est complètement ouverte.

5. Installation de chauffage à eau chaude suivant la revendication 4, charactérisée en ce que le deuxième contact de commutation (70) ouvre avant la fermeture complète de la vanne (66) commandée thermostatiquement.

6. Installation de chauffage à eau chaude suivant l'une quelconque des revendications 2 ou 3, charactérisée en ce que, parallèlement au régulateur de pression différentielle (40), est monté, entre la conduite de départ (26) et la conduite de retour (30), un interrupteur à pression différentielle (52), qui, lors d'un dépassement d'une valeur de fonctionnement prédéterminée de la pression différentielle, ouvre un autre contact de commutation (54), la valeur de fonctionnement de l'interrupteur à pression différentielle (52) se situant sous la valeur de fonctionnement du régulateur de pression différentielle (40), en ce que le contact de commutation (54) de l'interrupteur à pression différentielle (52) est monté en série avec le contact de commutation (46) du régulateur de pression différentielle (40), et en ce que, parallèlement au contact de commutation (54) de l'interrupteur à pression différentielle (52), est monté le contact de commutation (56) d'une horloge de commutation (58).

7. Installation de chauffage à eau chaude, suivant la revendication 4, charactérisée en ce que le contact de commutation (56) d'une horloge de commutation (58) est monté en série avec le contact de commutation (46) du dispositif (40) réagissant à la pression différentielle, et en ce que le deuxième contact de commutation (70), qui est commandé ensemble avec la vanne (66) commandée thermostatiquement, est connecté enparallèle à ce montage en série.
